# EUROPÄISCHE PATENTSCHRIFT

(11) **EP 0 476 461 B1**
(45) Veröffentlichungstag und Bekanntmachung des Hinweises auf die Patenterteilung: **19.04.1995**
(21) Anmeldenummer: 91115114.0
(22) Anmeldetag: 06.09.1991
(51) Int. Cl.: H01J 61/30

(54) **Einseitig gesockelte Hochdruck-Entladungslampe**
Single based high pressure discharge lamp
Lampe à décharge à haute pression avec culot à un côté

(30) Priorität: 19.09.1990 DE 9013279 U
(43) Veröffentlichungstag der Anmeldung: 25.03.1992
(73) Patentinhaber: Patent-Treuhand-Gesellschaft für elektrische Glühlampen mbH, 81543 München (DE)
(72) Erfinder: Greiler, Wolfgang, W-8025 Unterhaching (DE); Genz, Andreas, Dr., W-1000 Berlin 41 (DE); Lewandowski, Bernd, W-8133 Feldafing (DE)

(56) Entgegenhaltungen:
- EP-A- 0 085 487
- CA-A- 508 525
- DE-A- 3 416 714
- GB-A- 1 583 427

## Beschreibung

Die Erfindung betrifft eine einseitig gesockelte Hochdruck-Entladungslampe gemäß dem Oberbegriff des Schutzanspruchs 1.

Insbesondere handelt es sich bei derartigen einseitig gesockelten Hochdruck-Entladungslampen um Metallhalogenid-Entladungslampen mit Leistungen von ca. 500 - 2500 Watt und relativ hohen Farbtemperaturen, wie sie bei Lichtquellen für Film- und Fernsehaufnahmen erwünscht sind. Diese Lampen benötigen ein Gestell, das eine stabile Halterung des Entladungsgefäßes im Außenkolben gewährleistet, so daß eine Veränderung der axialen Lage des Entladungsgefäßes, z.B. verursacht durch Erschütterungen, verhindert wird. Außerdem ist das Problem der unterschiedlichen thermischen Ausdehnung der verschiedenen Lampenteile hierbei zu berücksichtigen.

In der DE-OS 30 06 846 werden diese Probleme dadurch gelöst, daß beide Enden des Entladungsgefäßes von einem Führungselement in Form einer Manschette aus einem Metallband umgeben sind, das jeweils mit der Halterung des Entladungsgefäßes verbunden ist. Das Entladungsgefäß wird in seiner axialen Lage geführt, so daß eine thermische Ausdehnung nur in axiale Richtung erfolgen kann und eine seitliche Ausdehnung, z.B. durch Stoß, vermieden wird.
Allerdings erfordert diese Halterung des Entladungsgefäßes mit dem mehrteiligen Gestellaufbau einen recht aufwendigen Fertigungsprozeß.

Einseitig gesockelte Hochdruck-Entladungslampen mit einem einfacheren Gestellaufbau werden in der EP-OS 209 345 offenbart. Der Gestellbügel ist hier einteilig ausgeführt und nur in der Quetschung des Außenkolbens verankert. Einen gewissen zusätzlichen Halt wird dem Gestellbügel durch eine teilweise Umhüllung mit einem Glasrohr gewährt, das teilweise im Außenkolben eingeschmolzen ist. Diese Entladungsgefäßhalterung ist für Lampen mit relativ kleinen Abmessungen, z.B.Hochdruck-Entladungslampen mit einer Leistungsaufnahme bis ca. 100 Watt geeignet. Für Hochdruck-Entladungslampen höherer Leistungsstufen bietet dieser Gestellaufbau keine ausreichend stabile Halterung des Entladungsgefäßes.

Im Handel sind einseitig gesockelte Hochdruck-Entladungslampen mit einer Leistungsaufnahme von ca. 500 - 2500 Watt erhältlich, die einen Gestellbügel mit einem senkrecht zur Lampenachse verlaufenden Querbalken besitzen, der mit der sockelfernen Stromzuführung verschweißt ist, wobei die sockelferne Stromzuführung über diesen Schweißpunkt hinaus verlängert und im Pumpstengel bzw. einer Auswölbung des Außenkolbens fixiert ist. Zusätzlich weisen insbesondere die Hochdruck-Entladungslampen höherer Leistungsaufnahme (1200 - 2500 Watt) Halteringe oder Spannbügel auf, die mit der sockelfernen Stromzuführung und dem Querbalken verschweißt sind und klemmend an der Außenkolbenwandung anliegen.

Diese Lampen haben den Nachteil, daß die Befestigung der zusätzlichen Halteringe oder Spannbügel mehrere Arbeitsgänge erfordert und die Herstellungskosten des Gestells erhöhen, während bei Lampen ohne Halteringe bzw. Spannbügel die Erschütterungsfestigkeit nicht im gewünschten Maße gewährleistet ist.

Die Aufgabe der Erfindung ist es, für einseitig gesockelte Hochdruck-Entladungslampen einen kostengünstigen Gestellaufbau bereitzustellen, der eine exakte Zentrierung und eine möglichst erschütterungssichere Halterung des Entladungsgefäßes im Außenkolben gewährleistet.

Diese Aufgabe wird erfindungsgemaß durch die kennzeichnenden Merkmale des Anspruchs 1 gelöst. Besonders vorteilhafte Ausgestaltungen der Erfindung sind in den Unteransprüchen ausgeführt.

Die Vorteile der Erfindung liegen darin, daß die einteilige Ausführung des Gestellbügels, den Gestellaufbau vereinfacht.
Mit Hilfe der beiden Schrägen, die unmittelbar an den Querbalken des Gestellbügels angeformt sind, wird eine Feder- und Klemmwirkung gegen die Außenkolbenwandung erzielt. Dadurch können einerseits Schwankungen im Innendurchmesser des Außenkolbens bzw. in den Abmessungen des Gestellbügels von ca. 5 % ausgeglichen werden und andererseits Schäden durch Stoßbeanspruchungen, wie sie beim Transport auftreten, vermieden werden.

Außerdem wird aber auch die thermische Ausdehnung des Gestells durch die Schrägen und den teilweise schleifenartigen Verlauf des Gestellbügels ausgeglichen.

Besonders vorteilhaft wirkt sich hierbei die bzgl. der Längsachse symmetrische Anordnung des Querbalkens, der Schrägen und der Gestellabschnitte mit den vier Berührpunkten aus, weil dadurch bei der thermischen Ausdehnung des Gestells die axiale Ausrichtung des Entladungsgefäßes erhalten bleibt.
Die vier Berührpunkte der senkrecht zur Längsachse und zum Querbalken verlaufenden Gestellbügelabschnitte ermöglichen nicht nur eine exakte axiale Ausrichtung des Entladungsgefäßes, sondern verbessern auch die Wärmeableitung.
Um ein Verkratzen des Außenkolbens zu vermeiden, ist der Gestellbügel im Bereich der vier Berührpunkte abgerundet. Die Anflachung im Bereich des ersten Gestellbügelabschnitts, und der dritten Schräge erhöht die Elastizität des Gestells.

Die Erfindung wird nachstehend anhand mehrerer bevorzugter Ausführungsbeispiele näher erläutert. Es zeigen:
- Figur 1: eine erfindungsgemäße einseitig gesockelte Hochdruck-Entladungslampe, teilweise geschnitten
- Figur 2: eine Seitenansicht eines erfindungsgemäßen Gestellaufbaus mit einem Entladungsgefäß
- Figur 3: der Gestellbügel nach Figur 2 in einer Seitenansicht, die gegenüber der der Figur 2 um 90° bzgl. der Längsachse gedreht ist
- Figur 4: der Gestellbügel nach Figur 3 in einer Seitenansicht, die gegenüber der Figur 3 um 180° bzgl. der Längsachse gedreht ist
- Figur 5: eine Draufsicht auf das Gestell aus den Figuren 1 bis 4
- Figur 6: eine Draufsicht auf ein erfindungsgemäßes Gestell nach einem zweiten Ausführungsbeispiel.

In Figur 1 ist eine einseitig gesockelte Hochdruck-Entladungslampe, insbesondere eine 575 Watt Metallhalogenid-Entladungslampe, mit einem erfindungsgemäßen Gestellaufbau dargestellt.

Der Außenkolben 1 besitzt eine Längsachse 2 und stekt mit seiner Quetschung 3 im Lampensockel 4. Innerhalb des Außenkolbens 1 ist ein Entladungsgefäß 5 aus Quarzglas axialsymmetrisch angeordnet, das von einem Gestellbügel 6 und von einem Stützdraht 7 gehaltert wird. Der Gestellbügel 6 und der Stützdraht 7 bilden zusammen das Gestell der Lampe. Das Entladungsgefäß 5 besitzt ein sockelseitiges 8 und ein sockelfernes 9 Ende aus denen eine sockelseitige 10 bzw. eine sockelferne 11 Stromzuführung herausragen. Beide Stromzuführungen 10,11 sind über den Stützdraht 7 bzw. den Gestellbügel 6 und über je eine in der Quetschung 3 eingeschmolzene Molybdänfolie 12 elektrisch leitend mit einem Kontaktstift 13 verbunden.
Der Gestellbügel 6 weist im Bereich des sockelseitigen Endes 8 des Entladungsgefäßes 5 eine Glasumhüllung 14 auf, die in der Quetschung 3 eingeschmolzen ist und zur Erhöhung der elektrischen Durchschlagsfestigkeit dient.

Einzelheiten des Gestellbügels 6 sind in den Figuren 2 bis 5 dargestellt. Er besitzt einen senkrecht zur Längsachse 2 verlaufenden Querbalken 15, der mit der sockelfernen Stromzuführung 11 verschweißt ist. Die Länge dieses Querbalkens 15 ist erheblich kleiner als der Innendurchmesser des Außenkolbens 1. An die symmetrisch bzgl. der Längsachse 2 angeordneten Enden des Querbalkens 15 schließen sich zwei Schrägen 16,17 an, die jeweils mit einem geradlinig verlaufendem, orthogonal zur Längsachse 2 und zum Querbalken 15 orientierten Gestellbügelabschnitte 20,21 in je zwei Berührpunkten 18,22,19,23 klemmend an der Außenkolbenwandung anliegen. Um ein Verkratzen des Außenkolbens 1 zu vermeiden, sind alle Berührpunkte 18,19,22,23 als abgerundete Ecken ausgeführt und das freie Ende des Gestellbügels 6 wird vom Fortsatz 24 gebildet, der aus demselben Grund von der Außenkolbenwandung weggerichtet ist.
Der Gestellbügelabschnitt 20 ist über ein abgerundetes Knie 22 und eine dritte Schräge 25 mit dem parallel zur Längsachse 2 verlaufenden Abschnitt 26 des Gestellbügels 6 verbunden. Im Bereich des ersten Gestellbügelabschnittes 20 und der dritten Schräge 25 ist der Gestellbügel angeflacht (Figur 3).
Der Querbalken 15, die erste 16 und die zweite 17 Schräge sowie der erste 20 und der zweite 21 Gestellbügelabschnitt sind bei diesem ersten Ausführungsbeispiel spiegelsymmetrisch zu der Ebene angeordnet, die orthogonal zum Querbalken 15 ausgerichtet ist und die Längsachse 2 enthält (Figur 5).
Bei diesem Ausführungsbeispiel beträgt der Innendurchmesser des Außenkolbens 1 ca. 24 mm und der Querbalken 15 hat eine Länge von ungefähr 16 mm.

Die erste 16 und die zweite 17 Schräge sind ca. 12 mm lang und die beiden Gestellbügelabschnitte 20,21 weisen eine Länge von ca. 11 mm auf.

In Figur 6 ist ein Gestellbügel 6 nach einem zweiten Ausführungsbeispiel in Draufsicht dargestellt. Bei diesem zweiten Ausführungsbeispiel sind die Schrägen 16′,17′ und die Gestellbügelabschnitte 20′, 21′ nicht spiegelsymmetrisch bzgl. einer Ebene angeordnet, sondern sie weisen eine Inversionssymmetrie bzgl. einer zur Längsachse 2 parallelen Achse auf. Die den Figuren 1 bis 3 entsprechenden Ansichten des zweiten Ausführungsbeispieles würden allerdings keinen Unterschied zum ersten Ausführungsbeispiel ergeben, d.h., die Figuren 1 bis 3 beschreiben sowohl den Aufbau des ersten wie auch des zweiten Ausführungsbeispiels.

Die Verwendung des beschriebenen Gestellaufbaus ist nicht auf die 575 Watt Hochdruck-Entladungslampe der beiden offenbarten Ausführungsbeispiele beschränkt. Außerdem kann die Form des Außenkolbens von der kreiszylindrichen Form abweichen. Insbesondere kann der Außenkolben einen Bereich mit einem erweiterten Durchmesser aufweisen. Dieser erweiterte Bereich dient zur Aufnahme des annähernd kugelförmigen Teils des Entladungsgefäßes. Der Gestellbügel paßt sich im erweiterten Bereich in etwa der Kontur des Außenkolbens an.

## Patentansprüche

1. Einseitig gesockelte Hochdruck-Entladungslampe mit
- einem lichtdurchlässigen Außenkolben (1) mit einer Längsachse (2),
- einem innerhalb des Außenkolbens (1) axial angeordneten Entladungsgefäß (5), das ein sockelseitiges (8) und ein sockelfernes (9) Ende aufweist, aus denen eine sockelnahe (10) bzw. eine sockelferne (11) Stromzuführung herausgeführt sind,
- einem Gestell, das zur Halterung des Entladungsgefäßes (5) dient und das aus einem mit der sockelnahen Stromzuführung (10) verbundenen Stützdraht (7) und aus einem mit der sockelfernen Stromzuführung (11) verschweißten Gestellbügel (6) besteht, wobei der Stützdraht (7) und der Gestellbügel (6) in sockelnähe im Außenkolben (1) eingeschmolzen sind,
dadurch gekennzeichnet, daß der Gestellbügel (6)
- einteilig ist,
- einen senkrecht zur Längsachse (2) orientierten Querbalken (15) besitzt, dessen Länge erheblich kleiner als der Innendurchmesser des Außenkolbens (1) ist und der mit der sockelfernen Stromzuführung (11) verschweißt ist,
- einen ersten (20;20′) und einen zweiten (21;21′) senkrecht zur Längsachse (2) und senkrecht zum Querbalken (15) verlaufenden Gestellbügelabschnitt aufweist, die aufeinander gegenüberliegenden Seiten des Entladungsgefäßes (5) angeordnet sind, wobei die Gestellbügelabschnitte (20,21;20′,21′) insgesamt vier Berührpunkte (18,19,22,23;18′,19′,22′,23′) mit der Wandung des Außenkolbens (1) besitzen, in denen der Gestellbügel (6) klemmend am Außenkolben (1) anliegt,
- eine erste (16;16′) und eine zweite (17;17′) Schräge aufweist, die den ersten (20;20′) bzw. den zweiten (21;21′) Gestellbügelabschnitt mit dem Querbalken (15) verbinden.

2. Einseitig gesockelte Hochdruck-Entladungslampe nach Anspruch 1, dadurch gekennzeichnet, daß die vier Berührpunkte (18,19,22,23;18′,19′,22′,23′) in einer Ebene senkrecht zur Längsachse (2) liegen.

3. Einseitig gesockelte Hochdruck-Entladungslampe nach Anspruch 1, dadurch gekennzeichnet, daß die vier Berührpunkte (18,19,22,23;18′,19′,22′,23′) als abgerundete Ecken des Gestellbügels (6) ausgebildet sind, die klemmend an der Außenkolbenwandung anliegen.

4. Einseitig gesockelte Hochdruck-Entladungslampe nach Anspruch 1, dadurch gekennzeichnet, daß der erste (20; 20′) und zweite (21;21′) Gestellbügelabschnitt, die erste (16;16′) und zweite (17,17′) Schräge sowie der Querbalken (15) symmetrisch angeordnet sind.

5. Einseitig gesockelte Hochdruck-Entladungslampe nach Anspruch 4, dadurch gekennzeichnet, daß der erste (20;20′) und zweite (21;21′) Gestellbügelabschnitt, die erste (16;16′) und zweite (17;17′) Schräge und der Querbalken (15) spiegelsymmetrisch bzgl. der Ebene angeordnet sind, die die Längsachse (2) enthält und orthogonal zum Querbalken (15) ausgerichtet ist.

6. Einseitig gesockelte Hochdruck-Entladungslampe nach Anspruch 4, dadurch gekennzeichnet, daß der erste (20;20′) und zweite (21;21′) Gestellbügelabschnitt (20;21′), die erste (16;16′) und zweite (17;17′) Schrägen sowie der Querbalken (15) bzgl. einer zur Längsachse (2) parallelen Achse inversionssymmetrisch angeordnet sind.

7. Einseitig gesockelte Hochdruck-Entladungslampe nach Anspruch 1, dadurch gekennzeichnet, daß der erste (20;20′) und zweite (21;21′) Gestellbügelabschnitt geradlinig verlaufen.

8. Einseitig gesockelte Hochdruck-Entladungslampe nach Anspruch 1, dadurch gekennzeichnet, daß die Gestellbügelabschnitte (20,21;20′,21′) und der Querbalken (15) in verschiedenen, zur Längsachse (2) senkrechten Ebenen angeordnet sind.

9. Einseitig gesockelte Hochdruck-Entladungslampe nach Anspruch 1, dadurch gekennzeichnet, daß der zweite Gestellbügelabschnitt (21;21′), einen Fortsatz (24;24′) besitzt, der von der Wandung des Außenkolbens (1) weggerichtet ist.

10. Einseitig gesockelte Hochdruck-Entladungslampe nach den Ansprüchen 1 und 8, dadurch gekennzeichnet, daß der erste Gestellbügelabschnitt (20;20′) über ein abgerundetes Knie (22;22′) und eine dritte Schräge (25) mit einem parallel zur Längsachse (2) verlaufenden Abschnitt (26) des Gestellbügels (6) verbunden ist.

11. Einseitig gesockelte Hochdruck-Entladungslampe nach Anspruch 9, dadurch gekennzeichnet, daß der Gestellbügel (6) im Bereich des ersten Gestellbügelabschnittes (20;20′) un der dritten Schräge (25) angeflacht ist.

## Claims

1. Single-cap high-pressure discharge lamp having
- a transparent outer bulb (1) with a longitudinal axis (2),
- a discharge vessel (5) which is arranged axially inside the outer bulb (1) and has a cap-side end (8) and a cap-remote end (9), from which a near-cap supply lead (10) and a cap-remote supply lead (11) are respectively led out,
- a frame which serves to hold the discharge vessel (5) and comprises a support wire (7) connected to the near-cap supply lead (10) and a frame bracket (6) welded to the cap-remote supply lead (11), the support wire (7) and the frame bracket (6) being sealed near the cap in the outer bulb (1),
characterized in that the frame bracket (6)
- is in one piece,
- has a cross bar (15) which is orientated at right angles to the longitudinal axis (2), whose length is substantially smaller than the inside diameter of the outer bulb (1), and is welded to the cap-remote supply lead (11),
- has a first frame bracket section (20; 20′) and a second frame bracket section (21; 21′) which extend at right angles to the longitudinal axis (2) and at right angles to the cross bar (15) and are arranged on mutually opposite sides of the discharge vessel (5), the frame bracket sections (20, 21;20′, 21′) having a total of four contact points (18, 19, 22, 23; 18′, 19′, 22′, 23′) with the wall of the outer bulb (1), at which points the frame bracket (6) bears jammed against the outer bulb (1), and
- has a first oblique part (16; 16′) and a second oblique part (17; 17′), which connect the first frame bracket section (20; 20′) and the second frame bracket section (21; 21′), respectively, to the cross bar (15).

2. Single-cap high-pressure discharge lamp according to Claim 1, characterized in that the four contact points (18, 19, 22, 23; 18′, 19′, 22′, 23′) lie in a plane at right angles to the longitudinal axis (2).

3. Single-cap high-pressure discharge lamp according to Claim 1, characterized in that the four contact points (18, 19, 22, 23; 18′, 19′, 22′, 23′) are constructed as rounded corners of the frame bracket (6) which bear jammed against the outer bulb wall.

4. Single-cap high-pressure discharge lamp according to Claim 1, characterized in that the first frame bracket section (20; 20′) and second frame bracket section (21; 21′), the first oblique part (16; 16′) and second oblique part (17, 17′) as well as the cross bar (15) are symmetrically arranged.

5. Single-cap high-pressure discharge lamp according to Claim 4, characterized in that the first frame bracket section (20; 20′) and second frame bracket section (21; 21′), the first oblique part (16; 16′) and second oblique part (17; 17′) and the cross bar (15) are arranged in a mirror-symmetric fashion with respect to the plane which contains the longitudinal axis (2) and is aligned orthogonally relative to the cross bar (15).

6. Single-cap high-pressure discharge lamp according to Claim 4, characterized in that the first frame bracket section (20; 20′) and second frame bracket section (21; 21′), the first oblique part (16; 16′) and second oblique part (17; 17′) as well as the cross bar (15) are arranged with inversion symmetry relative to an axis parallel to the longitudinal axis (2).

7. Single-cap high-pressure discharge lamp according to Claim 1, characterized in that the first frame bracket section (20; 20′) and second frame bracket section (21; 21′) extend rectilinearly.

8. Single-cap high-pressure discharge lamp according to Claim 1, characterized in that the frame bracket sections (20, 21; 20′, 21′) and the cross bar (15) are arranged in different planes at right angles to the longitudinal axis (2).

9. Single-cap high-pressure discharge lamp according to Claim 1, characterized in that the second frame bracket section (21; 21′) has an extension (24; 24′) which is directed away from the wall of the outer bulb (1).

10. Single-cap high-pressure discharge lamp according to Claims 1 and 8, characterized in that the first frame bracket section (20; 20′) is connected via a rounded knee (22; 22′) and a third oblique part (25) to a section (26) of the frame bracket (6) which extends parallel to the longitudinal axis (2).

11. Single-cap high-pressure discharge lamp according to Claim 9, characterized in that the frame bracket (6) is flattened in the region of the first frame bracket section (20; 20′) and the third oblique part (25).

## Revendications

1. Lampe à décharge à haute intensité à culot unilatéral comportant
- une ampoule extérieure (1) transparente à la lumière et possédant un axe longitudinal (2),
- une enceinte de décharge (5), qui est disposée axialement à l'intérieur de l'ampoule extérieure (1) et qui possède une extrémité (8) tournée du côté du culot et une extrémité (9) éloignée du culot et d'où ressortent un élément d'alimentation en courant (10) proche du culot et un élément d'alimentation en courant (11) éloigné du culot,
- un support qui sert à supporter l'enceinte de décharge (5) et est constitué d'un fil de support (7), qui est relié à l'élément d'alimentation en courant (10) proche du culot, et d'un étrier de support (6) qui est soudé à l'élément d'alimentation en courant (11) éloigné du culot, le fil de support (7) et l'étrier de support (6) étant fixés par fusion à proximité du culot dans l'ampoule (1) extérieure.
caractérisée par le fait que l'étrier de support (6)
- est monobloc,
- possède une tige transversale (15) orientée perpendiculairement à l'axe longitudinal (2), dont la longueur est nettement inférieure au diamètre intérieur de l'ampoule extérieure (1) et qui est soudée à l'élément d'alimentation en courant (11) éloigné du culot,
- comporte une première section d'étrier de support (20;20′) et une seconde section d'étrier de support (21;21′), qui s'étend perpendiculairement à l'axe longitudinal (2) et à la tige transversale (15) et qui sont disposés au-dessus de côtés réciproquement opposés de l'enceinte de décharge (5), les sections (20,21;20′,21′) de l'étrier de support possédant globalement quatre points de contact (18,19,22,23; 18′,19′,22′,23′) avec la paroi de l'ampoule extérieure (1), l'étrier de support (6) s'appliquant avec une action de blocage contre l'ampoule extérieure (1) à ces points,
- une première section oblique (16;16′) et une seconde section oblique (17;17′), qui relient la première section (20;20′) et la seconde section (21;21′) de l'étrier de support à la tige transversale (15).

2. Lampe à décharge à haute intensité à culot unilatéral suivant la revendication 1, caractérisée par le fait que les quatre points de contact (18,19,22,23;18′,19′,22′,23′) sont situés dans un plan perpendiculaire à l'axe longitudinal (2).

3. Lampe à décharge à haute intensité à culot unilatéral suivant la revendication 1, caractérisée par le fait que les quatre points de contact (18,19,22,23;18′,19′,22′,23′) sont réalisés sous la forme de coins arrondis de l'étrier de support (6), qui s'applique en étant bloqués contre la paroi de l'ampoule extérieure.

4. Lampe à décharge à haute intensité à culot unilatéral suivant la revendication 1, caractérisée par le fait que la première section (20;20′) et la seconde section (21;21′) de l'étrier de support, la première section oblique (16;16′) et la seconde section oblique (17;17′) ainsi que la tige transversale (15) sont disposés symétriquement.

5. Lampe à décharge à haute intensité à culot unilatéral suivant la revendication 1, caractérisée par le fait que la première section (20;20′) et la seconde section (21;21′) de l'étrier de support, la première section oblique (16;16′) et la seconde section oblique (17;17′) ainsi que la tige transversale (15) sont disposés symétriquement par rapport au plan, qui contient l'axe longitudinal (2) et est perpendiculaire à la tige transversale (15).

6. Lampe à décharge à haute intensité à culot unilatéral suivant la revendication 1, caractérisée par le fait que la première section (20;20′) et la seconde section (21;21′) de l'étrier de support, la première section oblique (16;16′) et la seconde section oblique (17;17′) ainsi que la tige transversale (15) sont disposés symétriquement par rapport à un axe parallèle à l'axe longitudinal (2).

7. Lampe à décharge à haute intensité à culot unilatéral suivant la revendication 1, caractérisée par le fait que la première section (20;20′) et la seconde section (21;21′) de l'étrier de support sont rectilignes.

8. Lampe à décharge à haute intensité à culot unilatéral suivant la revendication 1, caractérisée par le fait que les sections (20,21;20′,21′) de l'étrier de support et la tige transversale (15) sont disposées dans des plans différents perpendiculaires à l'axe longitudinal (2).

9. Lampe à décharge à haute intensité à culot unilatéral suivant la revendication 1, caractérisée par le fait que la seconde section (21;21′) de l'étrier de support possède un prolongement (24;24′) qui s'étend en s'éloignant de la paroi de l'ampoule extérieure (1).

10. Lampe à décharge à haute intensité à culot unilatéral suivant l'une des revendications 1 à 8, caractérisée par le fait que la première section (20;20′) de l'étrier de support est reliée par l'intermédiaire d'un coude arrondi (22;22′) et d'une troisième section oblique (25) à une section (26), qui s'étend parallèlement à l'axe longitudinal (2), de l'étrier de support (6).

11. Lampe à décharge à haute intensité à culot unilatéral suivant la revendication 9, caractérisée par le fait que l'étrier de support (6) est aplati dans la zone de la première section (20;20′) de l'étrier de support et de la troisième section oblique (25).
